# EUROPÄISCHE PATENTSCHRIFT

(11) **EP 2 354 374 B1**
(45) Veröffentlichungstag und Bekanntmachung des Hinweises auf die Patenterteilung: **30.03.2016**
(21) Anmeldenummer: 11000296.1
(22) Anmeldetag: 15.01.2011
(51) Int. Cl.: E04G 1/15

(54) **Gerüstboden**
Scaffolding platform
Plancher d'échafaudage

(30) Priorität: 22.01.2010 DE 202010000936 U
(43) Veröffentlichungstag der Anmeldung: 10.08.2011
(73) Patentinhaber: Wilhelm Layher Verwaltungs-GmbH, 74363 Güglingen-Eibensbach (DE)
(72) Erfinder:
(74) Vertreter: Clemens, Gerhard

(56) Entgegenhaltungen:
- EP-A1- 0 936 326
- DE-A1- 3 539 507
- DE-A1- 3 724 269

## Beschreibung

### TECHNISCHES GEBIET

Die vorliegende Erfindung betrifft einen Gerüstboden mit in seiner Längsrichtung orientierten Bodenprofileinheiten, die als Leichtmetall-Strang-Press-Profilteile ausgebildet sind, die mittels Längsnahtquerverbindungsmitteln miteinander verbunden sind, die in ihrem Stirnendbereich mittels Endquerverbindungsmitteln miteinander verbunden sind, die jeweils im äußeren Randbereich eine durchgehende Randhohlprofileinheit mit einer oberen Profilwand, einer äußeren und inneren Seitenprofilwand und einer unteren Bodenprofilwand aufweisen, die jeweils im oberen Außenrandbereich eine nach oben weisende durchgehende Vorsprungseinheit aufweisen, wobei in jedem Endstirnbereich des Gerüstbodens nach unten offene Einhängekrallen vorhanden sind.

### STAND DER TECHNIK

Es gibt verschiedenste Ausführungen von Gerüstböden unter Zuhilfenahme von Leichtmetall-Strang-Press-Profilen. So ist beispielsweise aus der DE-OS 37 24 269 A1 ein Gerüstboden mit kastenförmigen Längsholmen und querorientierten Bodenprofilteilen aus Leichtmetall bekannt, der mit C-förmigen Querkappen aus Stahl gebildete Endverbindungsmittel aufweist. Die Herstellung und Montage eines derartigen Gerüstbodens ist relativ aufwendig. Aus der EP 0 736 647 A1, der FR 2 501 267 A1 oder DE 94 13 722 U ist ein Gerüstboden bekannt mit längsorientierten Bodenprofilteilen und vertikalen Verstärkungsstrukturen wie L- oder T-Stegen und/oder kastenartigen Längsverstärkungsprofilen aus Leichtmetall. Diese weisen gegebenenfalls auch mit Leichtmetall-Profilen gebildete Endverbindungsmittel auf, die C-förmig oder kastenförmig ausgebildet und in die Gerüstboden-Profilstruktur eingesteckt oder stirnseitig vorgesetzt sein können. Die Endverbindungsmittel sind überwiegend durch Schweißen mit den Bodenprofilteilen verbunden. Gegenüber den bei Baugerüsten vorherrschenden sehr rauhen Einsatz-, Verwendungs- und Handhabungsbedingungen bieten diese Gerüstböden nur einen beschränkten Widerstand. Insbesondere können bei den mit Leichtmetallwerkstoff gebildeten Endverbindungsprofilen bei unsachgemäßem Gebrauch im Kantenbereich unerwünschte Deformationen auftreten. Dies kann ein frühbeziehungsweise vorzeitiges Austauschen des Gerüstbodens notwendig machen.

In der DE 35 39 507 A1 ist eine Gerüstrahmentafel beschrieben, die einen Metallrahmen aufweist, innerhalb dessen eine eine Gang- und Arbeitsfläche aufweisende Platte angeordnet ist. Der Metallrahmen besteht aus Längsholmen und Querleisten. Die Längsholme sind als Hohlprofilelemente ausgebildet mit Außenwänden, einer Obergurtwand und einer Bodenwand. Die Bodenwand weist zwei beabstandete nach unten überstehende dreikantprismenförmige Rippen auf. Die Obergurtwand besitzt nach oben überstehende in Querrichtung beabstandete dreikantprismenförmige Stapelrippen, deren lichter Abstand geringfügig größer ist als die Rippen der Bodenwand. Dadurch können die Rippen beim Aufeinanderstapeln von Gerüstrahmentafeln ineinander greifen, wodurch ein seitliches Verrutschen verhindert wird.

Aus der EP 0 936 326 A1 ist ein Gerüstboden der eingangs genannten Art bekannt. Bei diesem Gerüstboden sind die Bodenprofileinheiten als Leichtmetall-Strang-Press-Profilteile ausgebildet, die in ihrem Stirnendbereich mittels Endquerverbindungsmitteln aus Stahl verbunden sind. Die Verbindung erfolgt über eine Nietung. Die Endquerverbindungsmittel tragen die Einhängekrallen, um den Gerüstboden in entsprechend am Gerüst vorhandene Querträger einzuhängen. Ein derartiger Gerüstboden ermöglicht eine einfache und kostengünstige Fertigung und Montage und wird den auftretenden Beanspruchungen im rauhen Praxisgebrauch gerecht. Zudem weist er eine hohe Biege- und/oder Verwindungssteifigkeit auf.

### DARSTELLUNG DER ERFINDUNG

Ausgehend von dem genannten Stand der Technik liegt der vorliegenden Erfindung die Aufgabe beziehungsweise das technische Problem zugrunde, ein Gerüstboden der eingangs genannten Art anzugeben, der eine verbesserte Handhabung aufweist, in einfacher Art und Weise stapelbar beziehungsweise entstapelbar ist und den Anforderungen an eine hohe Steifigkeit und Traglast gerecht wird.

Der erfindungsgemäße Gerüstboden ist durch die Merkmale des unabhängigen Anspruchs 1 gegeben. Vorteilhafte Ausgestaltungen und Weiterbildungen sind Gegenstand der von dem unabhängigen Anspruch 1 direkt oder indirekt abhängigen Ansprüche.

Der erfindungsgemäße Gerüstboden zeichnet sich demgemäß dadurch aus, dass die Bodenprofilwand im Außenbereich von innen nach außen einen ersten Versatzbereich aufweist, der gegenüber der Unterseite der Bodenprofilwand um ein erstes Versatzmaß nach unten versetzt ist, und einen an den ersten Versatzbereich nach außen anschließenden zweiten Versatzbereich aufweist, der gegenüber der Unterseite der Bodenprofilwand um ein zweites Versatzmaß nach unten versetzt ist, das größer ist als das erste Versatzmaß, wobei die Versatzbereiche so ausgebildet sind, dass bei aufeinandergestapelten Gerüstböden die Vorsprungseinheit eines unteren Gerüstbodens im Bereich unterhalb des ersten Versatzbereiches der Bodenprofilwand des darüber gestapelten Gerüstbodens angeordnet ist.

Bei den bekannten Gerüstböden kragen im gestapelten Zustand die Einhängekrallen nach unten über die Unterkante des Bodens heraus und haken beim Herabziehen/Hinaufschieben des Bodens vom Stapel in Längsrichtung am darunterliegenden Boden ein. Dazu haken die Krallen an der aufgeschobenen Stahlkappe (Endquerverbindungsmittel) und ihrer Vernietung ein. Dieses Problem ist bei dem erfindungsgemäßen Fußboden gelöst. Durch die spezielle Ausgestaltung der Bodenprofilwand wird gewährleistet, dass die Unterkante der Einhängekralle in einem Höhenniveau vorhanden ist, dass ein Verhaken beim Herabziehen/Hinaufschieben des Bodens auf einen Stapel in Längsrichtung an dem darunterliegenden Boden nicht mehr gegeben ist. Gleichzeitig werden durch die spezielle Querschnittsausbildung hohe Steifigkeiten und Traglasten erzielt.

Eine besonders bevorzugte Ausgestaltung zeichnet sich dadurch aus, dass das Differenzmaß zwischen dem zweiten und ersten Versatzmaß im Wesentlichen der Länge der Vorsprungseinheit entspricht. Dadurch ist ein optimaler Formschluss beim Aufeinanderstapeln der Gerüstböden im Randbereich gegeben, wobei gleichzeitig die Verhakungsgefahr von übereinander angeordneter Gerüstböden ausgeschlossen ist.

Eine besonders vorteilhafte Ausgestaltung, die eine gewisse Gewichtseinsparung bei gleichzeitiger Gewährleistung der erforderlichen Steifigkeit und Traglast ermöglicht, zeichnet sich dadurch aus, dass in die Vorsprungseinheit innenseitig eine Nut eingeformt ist, welche im Strang-Press-Profilverfahren problemlos herstellbar ist.

Die Vorsprungseinheit kann bevorzugt eine V- oder U- oder C-förmig ausgebildete Außenumfangskontur aufweisen.

Das erste Versatzmaß liegt bevorzugt im Bereich zwischen 2 bis 5 mm und das zweite Versatzmaß liegt bevorzugt im Bereich zwischen 5 bis 9 mm.

Eine besonders vorteilhafte Weiterbildung des erfindungsgemäßen Gerüstbodens zeichnet sich dadurch aus, dass die die Bodenprofilwand im Bereich des ersten und zweiten Versatzbereiches eine durchgehend konstante Wandstärke aufweist. Dies bringt eine gewichtsmäßige Ersparnis mit sich und gewährleistet gleichzeitig hohe Steifigkeiten und Traglasten.

Eine besonders vorteilhafte Handhabung beim Stapeln der Gerüstböden aufeinander lässt sich gemäß einer bevorzugten Ausführungsvariante dadurch umsetzen, dass die den ersten und zweiten Versatzbereich verbindende Stegwandung innenseitig eine Neigung aufweist, die parallel zur Neigung der Außenflanke der Vorsprungseinheit angeordnet ist.

Eine hinsichtlich einer einfachen Stapelung besonders bevorzugte Ausgestaltung zeichnet sich dadurch aus, dass die Einhängekrallen im Stirnendbereich so angeordnet sind, dass deren Unterkante bei aufeinandergestapelten Gerüstboden beabstandet oberhalb der Oberseite des darunter angeordneten Gerüstbodens vorhanden ist. Dabei zeichnet sich eine besonders vorteilhafte Weiterbildung dadurch aus, dass die Endquerverbindungsmittel oberseitig einen Flansch und unterseitig einen Flansch aufweisen, die die Bodenprofilteile übergreifen und über Verbindungsmittel an diese angeschlossen sind, und die Einhängekrallen im Stirnendbereich so angeordnet sind, dass deren Unterkante bei aufeinandergestapelten Gerüstboden jeweils beabstandet oberhalb der Oberseite des Flansches der Endquerverbindungsmittel beziehungsweise der Verbindungsmittel des darunter angeordneten Gerüstbodens vorhanden ist.

Um den bei Baugerüsten vorherrschenden rauhen Einsatz-, Verwendungs- und Handhabungsbedingungen gerecht zu werden sind die Endquerverbindungsmittel und/oder die Einhängekrallen aus Stahl ausgebildet, die somit eine hohe Festigkeit aufweisen und dadurch unerwünschten Deformationen entgegenwirken.

Weitere Vorteile und Merkmale der Erfindung sind den in den Ansprüchen ferner angegebenen Merkmalen sowie den nachstehenden Ausführungsbeispielen zu entnehmen.

Weitere Ausführungsformen und Vorteile der Erfindung ergeben sich durch die in den Ansprüchen ferner aufgeführten Merkmale sowie durch das nachstehend angegebene Ausführungsbeispiel. Die Merkmale der Ansprüche können in beliebiger Weise miteinander kombiniert werden, insoweit sie sich nicht offensichtlich gegenseitig ausschließen.

### KURZE BESCHREIBUNG DER ZEICHNUNG

Die Erfindung sowie vorteilhafte Ausführungsformen und Weiterbildungen werden im Folgenden anhand des in der Zeichnung dargestellten Beispiels näher beschrieben und erläutert. Die der Beschreibung und der Zeichnung zu entnehmenden Merkmale können einzeln für sich oder zu mehreren in beliebiger Kombination erfindungsgemäß angewandt werden. Es zeigen:
- Fig. 1: schematische Detailperspektivdarstellung des Endbereichs eines Gerüstbodens, der in einen zwischen Gerüststielen angeordneten Querträger eingehängt ist, wobei die Bodenprofilteile als Leichtmetall-Strang-Press-Profilteile ausgebildet sind, die in ihrem Stirnendbereich mittels Endquerverbindungsmittel aus Stahl miteinander verbunden sind, an denen die Einhängekrallen angeordnet sind,
- Fig. 2: schematische Detailperspektivdarstellung des Gerüstbodens gemäß Fig. 1 in Alleinstellung,
- Fig. 3: schematische Untersicht auf den Gerüstboden gemäß Fig. 2,
- Fig. 4: schematische Detailperspektivdarstellung des Gerüstbodens gemäß Fig. 2 mit abgesetzt dargestellten Endquerverbindungsmitteln,
- Fig. 5: schematischer Querschnitt durch den Gerüstboden gemäß Fig. 2 beziehungsweise 3,
- Fig. 6: schematische Detailquerschnittsdarstellung des Gerüstbodens gemäß Fig. 5 im Bereich der Längsnahtquerverbindungsmittel,
- Fig. 7: schematische Detailquerschnittsdarstellung des Gerüstbodens gemäß Fig. 5 im Bereich der Randhohlprofileinheit,
- Fig. 8: schematische Detailstirnansicht zweier aufeinander gestapelter Gerüstböden gemäß Fig. 2 beziehungsweise 3 und
- Fig. 9: schematische Detaillängsseitenansicht zweier aufeinander gestapelter Gerüstböden gemäß Fig. 8.

### WEGE ZUM AUSFÜHREN DER ERFINDUNG

In den Figuren ist ein Gerüstboden 10 dargestellt, der ein mittleres Bodenprofilteil 12, ein linkes Randbodenprofilteil 14.1 und ein rechtes Randbodenprofilteil 14.2 aufweist. Das mittlere Bodenprofilteil 12 und die beiden Randbodenprofilteile 14.1 , 14.2 sind als Leichtmetall-Strang-Press-Profile ausgebildet. Eine Querschnittsdarstellung des Gerüstbodens 10 im Feldbereich ist in Fig. 5 dargestellt.

Das mittlere Bodenprofilteil 12 besitzt eine Bodenprofiloberwand 22, an die mittig unterseitig eine Mittenhohlprofileinheit 24 angeformt ist.

Sowohl das linke als auch das rechte Randbodenprofilteil 14.1, 14.2 weisen eine Bodenprofiloberwand 20.1, 20.2 auf, an die im Randbereich unterseitig jeweils eine Randhohlprofileinheit 18 angeformt ist.

Die Randbodenprofileinheit 14.1, 14.2 weist ein geschlossenes Profil mit einer oberen Profilwand 25, einer äußeren Profilseitenwand 26, einer Bodenprofilwand 30 und einer inneren Profilseitenwand 28 auf.

Die Randbodenprofilteile 14.1, 14.2 sind über in Längsrichtung verlaufende Längsnahtquerverbindungsmittel 16.1, 16.2 miteinander formschlüssig verbunden, die im Detail in Fig. 6 dargestellt sind.

So weist das linke Randprofilteil 14.1 in seinem rechten Seitenrand ein erstes in Längsrichtung durchgehendes Formelement 80 auf, das eine durchgehende Nut 47 und eine nach unten weisende Versteifungsrippe 46 aufweist. Gegenüberliegend weist der linke Seitenrand des mittleren Bodenprofilteils 12 ein zweites Formelement 82 auf, das eine Vorsprungseinheit 48 aufweist, die als Federeinheit ausgebildet ist und in die Nut 47 formschlüssig in Querrichtung eingeführt wird. An die Vorsprungseinheit 48 ist unterseitig ebenfalls eine Versteifungsrippe 46 angeformt. Im verbundenen Zustand stoßen die jeweiligen Außenseiten der Versteifungsrippen 46 aneinander. Die Geometrie der Längsnahtquerverbindungsmittel 16.1, 16.2 ist dabei so ausgebildet, dass oberseitig eine durchgehende Lauffläche ohne Schlitz ausgebildet ist.

In den Figuren 1, 2, 3, 4, 8 und 9 ist der Gerüstboden 10 jeweils in einem Endbereich ausschnittsweise dargestellt. Der Gerüstboden 10 ist im gegenüberliegenden Endbereich entsprechend gleich ausgebildet.

Im Stirnendbereich des Gerüstbodens 10 sind Endquerverbindungsmittel 50 vorhanden, die aus Stahl ausgebildet sind und einen U-förmigen Querschnitt mit einem oberen Flansch 54, einem Steg 58 und einem unteren Flansch 56 aufweisen. An dem Steg 58 sind seitlich Seitenlaschen 70 angeformt.

Der obere Flansch 54 ist oberseitig und der untere Flansch 56 ist unterseitig im Bereich des linken und rechten Randbodenprofilteils 14.1, 14.2 und des mittleren Bodenprofilteils 12 mit diesen über eine Nietverbindung 72 verbunden. Die Seitenlaschen 70 liegen innenseitig an der äußeren Profilseitenwand 26 der Randhohlprofileinheit 18 an.

Außenseitig sind an dem Steg 58 der Endquerverbindungsmittel 50 drei Einhängekrallen 52 angeschlossen. Über diese Einhängekrallen 52 wird der Gerüstboden 10 an eine Gerüststruktur angeschlossen, die beispielhaft und ausschnittsweise in Fig. 1 dargestellt ist. Die Gerüststruktur weist zwei beabstandete vertikal angeordnete Gerüststiele 60 auf, die in einem vorgegebenen Rastermaß Rosetten 62 mit Ausnehmungen aufweisen, an die ein Keilschloss 64 mit Keil 66 eines U-Querriegels 68 lösbar anschließbar ist. Zum Anschluss wird das Keilschloss 64 auf die Rosette 62 aufgeschoben und der Keil 66 in die Ausnehmung der Rosette 62 eingetrieben. Der U-Querriegel 68 ist nach oben offen angeordnet, derart, dass die Einhängekrallen 52 des Gerüstbodens 10 in den U-Querriegel 68 von oben her eingehängt werden können.

Im Folgenden wird die Querschnittsausbildung der Randhohlprofileinheit 18 anhand der Darstellung in Fig. 7 näher beschrieben.

An die Bodenprofilwand 30 ist nach außen hin über eine Stegwandung 42 ein erster Versatzbereich 36 angeformt, der ein Versatzmaß V1 nach unten aufweist. An den ersten Versatzbereich 36 schließt nach außen hin über eine Stegwandung 40 ein zweiter Versatzbereich 38 auf, der gegenüber der Bodenprofilwand 30 ein Versatzmaß V2 aufweist, welches größer ist als das Versatzmaß V1. Die Stegwandung 40 weist eine nach außen geneigte Flanke auf.

Im Randbereich der oberen Profilwand 25 ist eine nach oben weisende Vorsprungseinheit 32 angeformt, die - nach oben sich verjüngend - V-förmig mit durchgehender Wandungsstärke ausgebildet ist und innenseitig eine Nut 34 besitzt. Die V-förmige Vorsprungseinheit 32 weist eine nach außen geneigte Außenflanke 44 auf, deren Neigung im Wesentlichen parallel zur Neigung der Stegwandung 40 ausgebildet ist. Die Vorsprungseinheit 32 weist eine Länge L auf, die im Wesentlichen dem Differenzmaß zwischen dem zweiten Versatzmaßes V2 und dem ersten Versatzmaß V1 entspricht.

Die Vorsprungseinheit 32 ist dabei so angeordnet, dass bei aufeinander gestapelten Gerüstböden 10 (siehe Fig. 8) die Vorsprungseinheit 32 des unteren Gerüstbodens im Bereich des ersten Versatzbereichs 36 des darüber angeordneten Gerüstbodens 10 angeordnet ist.

In Fig. 9 ist das Höhenniveau des freien Endbereiches der Einhängekrallen 52 mit dem Bezugszeichen U angegeben. Das Höhenniveau des ersten Versatzbereichs 36 ist mit dem Buchstaben O angegeben. Die Versatzmaße V1 und V2 des ersten Versatzbereichs 36 beziehungsweise zweiten Versatzbereichs 38 gegenüber der Unterseite der Bodenprofilwand 30 sind ebenfalls angegeben.

Die Nietverbindung 72 des unteren Flansches 56 der Endquerverbindungsmittel 50 und die Nietverbindung 72 des oberen Flansches 54 der Endquerverbindungsmittel 50 weisen einen gewissen Überstand über die Oberseite beziehungsweise Unterseite des Gerüstbodens 10 auf. Bedingt durch die gewählte Geometrie des ersten Versatzbereichs 36, des zweiten Versatzbereichs 38 und der Vorsprungseinheit 32 wird gewährleistet, dass das Höhenniveau U des freien Endbereichs der Einkrallen 52 im aufeinander gestapelten Zustand der Gerüstböden 10 nicht mit der Oberkontur der Nietverbindung 72 des oberen Flansches 54 des unteren Gerüstbodens in Kollision kommt. Dadurch kommt es beim Aufeinanderbeziehungsweise Abstapeln der Gerüstböden nicht zu unerwünschten Verhakungen, das heißt bei Stapelungen der Gerüstböden können diese leicht auf- beziehungsweise abgezogen werden. Gleichzeitig ist durch die gewählte Geometrie der Versatzbereiche 36, 38 und der Vorsprungseinheit 32 eine hohe Steifigkeit und Traglast des Gerüstbodens gegeben, wobei gleichzeitig gegenüber den bekannten Gerüstböden eine gewisse Gewichtsersparnis gegeben ist, da die Eckbereiche im Bereich der Versatzbereiche 36, 38 beziehungsweise im Bereich der Vorsprungseinheit 32 nicht als Vollquerschnitte ausgebildet sind, sondern in einfacher Art und Weise als Strang-Press-Profile mit durchgehender Wandstärke ausgeformt sind.

## Patentansprüche

1. Gerüstboden (10) mit
- in seiner Längsrichtung orientierten Bodenprofileinheiten (12, 14.1, 14.2),
- die als Leichtmetall-Strang-Press-Profilteile ausgebildet sind,
- die mittels Längsnahtquerverbindungsmitteln (16.1,16.2) miteinander verbunden sind,
- die in ihrem Stirnendbereich mittels Endquerverbindungsmitteln (50) miteinander verbunden sind,
- die jeweils im äußeren Randbereich eine durchgehende Randhohlprofileinheit (18) mit einer oberen Profilwand (25), einer äußeren und inneren Seitenprofilwand (26, 28) und einer unteren Bodenprofilwand (30) aufweisen,
- die jeweils im oberen Außenrandbereich eine nach oben weisende durchgehende Vorsprungseinheit (32) aufweisen,
- wobei in jedem Endstirnbereich des Gerüstbodens (10) nach unten offene Einhängekrallen (52) vorhanden sind,
- **dadurch gekennzeichnet, dass**
- die Bodenprofilwand (30) im Außenbereich von innen nach außen einen ersten Versatzbereich (36) aufweist, der gegenüber der Unterseite der Bodenprofilwand (30) um ein erstes Versatzmaß (V1) nach unten versetzt ist,und einen an den ersten Versatzbereich (36) nach außen anschließenden zweiten Versatzbereich (38) aufweist, der gegenüber der Unterseite der Bodenprofilwand (30) um ein zweites Versatzmaß (V2) nach unten versetzt ist, das größer ist als das erste Versatzmaß (V1), wobei die Versatzbereiche (36, 38) so ausgebildet sind, dass bei aufeinandergestapelten Gerüstböden (10) die Vorsprungseinheit (32) eines unteren Gerüstbodens (10) im Bereich unterhalb des ersten Versatzbereiches (36) der Bodenprofilwand (30) des darüber gestapelten Gerüstbodens (10) angeordnet ist.

2. Gerüstboden nach Anspruch 1,
- **dadurch gekennzeichnet, dass**
- das Differenzmaß des ersten und zweiten Versatzmaßes (36, 38) im Wesentlichen der Länge (L) der Vorsprungseinheit (32) entspricht.

3. Gerüstboden nach Anspruch 1 oder 2,
- **dadurch gekennzeichnet, dass**
- in die Vorsprungseinheit (32) innenseitig eine Nut (34) eingeformt ist.

4. Gerüstboden nach Anspruch 3,
- **dadurch gekennzeichnet, dass**
- die Vorspungseinheit (32) V- oder U- oder C-förmig ausgebildet ist.

5. Gerüstboden nach einem oder mehreren der vorstehenden Ansprüche,
- **dadurch gekennzeichnet, dass**
- das erste Versatzmaß im Bereich zwischen 2 bis 5 mm und das zweite Versatzmaß im Bereich zwischen 5 bis 9 mm liegt.

6. Gerüstboden nach einem oder mehreren der vorstehenden Ansprüche,
- **dadurch gekennzeichnet, dass**
- die Bodenprofilwand (30) im Bereich des ersten und zweiten Versatzbereiches (36,38) eine durchgehend konstante Wandstärke aufweist.

7. Gerüstboden nach einem oder mehreren der vorstehenden Ansprüche,
- **dadurch gekennzeichnet, dass**
- die den ersten und zweiten Versatzbereich (36, 38) verbindende Stegwandung (40) innenseitig eine Neigung aufweist, die parallel zur Neigung der Außenflanke (44) der Vorsprungseinheit (32) angeordnet ist.

8. Gerüstboden nach einem oder mehreren der vorstehenden Ansprüche,
- **dadurch gekennzeichnet, dass**
- die Einhängekrallen (52) im Stirnendbereich so angeordnet sind, dass deren Unterkante (U) bei aufeinandergestapelten Gerüstboden (10) beabstandet oberhalb der Oberseite des darunter angeordneten Gerüstbodens vorhanden ist.

9. Gerüstboden nach Anspruch 8,
- **dadurch gekennzeichnet, dass**
- die Endquerverbindungsmittel (50) oberseitig einen Flansch (54) und unterseitig einen Flansch (56) aufweisen, die die Bodenprofilteile (12, 14.1, 14.2) übergreifen und über Verbindungsmittel (72) an diese angeschlossen sind, und die Einhängekrallen (52) im Stirnendbereich so angeordnet sind, dass deren Unterkante (U) bei aufeinandergestapelten Gerüstboden (10) jeweils beabstandet oberhalb der Oberseite des Flansches (54) der Endquerverbindungsmittel (50) beziehungsweise der Verbindungsmittel (72) des darunter angeordneten Gerüstbodens (10) vorhanden ist.

10. Gerüstboden nach einem oder mehreren der vorstehenden Ansprüche,
- **dadurch gekennzeichnet, dass**
- die Endquerverbindungsmittel (50) und/oder die Einhängekrallen aus Stahl bestehen.

## Claims

1. Scaffold platform (10) having
- longitudinally oriented platform profile units (12, 14.1, 14.2),
- which are designed in the form of light-metal extruded-profile parts,
- which are connected to one another by means of longitudinal-seam transverse-connecting means (16.1, 16.2),
- which are connected to one another in their end region by means of end transverse-connecting means (50),
- which, in the outer periphery region in each case, have a continuous peripheral hollow-profile unit (18) with an upper profile wall (25), an outer and inner side profile wall (26, 28) and a lower, base profile wall (30),
- which, in the upper outer periphery region in each case, have an upwardly oriented continuous protrusion unit (32),
- wherein engagement claws (52), which are open in the downward direction, are present in each end region of the scaffold platform (10),
- **characterized in that**
- in the outer region, in the outward direction from the inside, the base profile wall (30) has a first offset region (36), which is offset downwards in relation to the underside of the base profile wall (30) by a first offset dimension (V1), and a second offset region (38), which follows the first offset region (36) in the outward direction and is offset downwards in relation to the underside of the base profile wall (30) by a second offset dimension (V2), which is greater than the first offset dimension (VI), wherein the offset regions (36, 38) are designed such that, when the scaffold platforms (10) are stacked one upon the other, the protrusion unit (32) of a lower scaffold platform (10) is arranged in the region beneath the first offset region (36) of the base profile wall (30) of the scaffold platform (10) stacked above.

2. Scaffold platform according to Claim 1,
- **characterized in that**
- the difference between the first and second offset dimensions (36, 38) corresponds essentially to the length (L) of the protrusion unit (32).

3. Scaffold platform according to Claim 1 or 2,
- **characterized in that**
- a groove (34) is formed on the inside of the protrusion unit (32).

4. Scaffold platform according to Claim 3,
- **characterized in that**
- the protrusion unit (32) is of V-shaped or U-shaped or C-shaped design.

5. Scaffold platform according to one or more of the preceding claims,
- **characterized in that**
- the first offset dimension ranges between 2 to 5 mm and the second offset dimension ranges between 5 to 9 mm.

6. Scaffold platform according to one or more of the preceding claims,
- **characterized in that**
- the base profile wall (30), in the region of the first and second offset regions (36, 38), has a constant wall thickness throughout.

7. Scaffold platform according to one or more of the preceding claims,
- **characterized in that**
- the crosspiece wall (40), which connects the first and second offset regions (36, 38), has, on its inside, an inclination which is arranged parallel to the inclination of the outer flank (44) of the protrusion unit (32).

8. Scaffold platform according to one or more of the preceding claims,
- **characterized in that**
- the engagement claws (52) are arranged in the end region such that, when the scaffold platforms (10) are stacked one upon the other, the lower edge (U) of said claws is spaced apart above the upper side of the scaffold platform arranged beneath.

9. Scaffold platform according to Claim 8,
- **characterized in that**
- the end transverse-connecting means (50) have, on their upper side, a flange (54) and, on their underside, a flange (56), said flanges engaging over the platform profile parts (12, 14.1, 14.2) and being connected thereto by a connecting means (72), and the engagement claws (52) are arranged in the end region such that, when the scaffold platforms (10) are arranged one upon the other, the lower edge (U) of said claws is spaced apart in each case above the upper side of the flange (54) of the end transverse-connecting means (50) or of the connecting means (72) of the scaffold platform (10) arranged beneath.

10. Scaffold platform according to one or more of the preceding claims,
- **characterized in that**
- the end transverse-connecting means (50) and/or the engagement claws consist of steel.

## Revendications

1. Plancher d'échafaudage (10) comprenant
- des éléments unitaires profilés (12, 14.1, 14.2) orientés dans sa direction longitudinale,
- qui sont réalisés sous la forme de pièces profilées extrudées en métal léger,
- sont reliés les uns aux autres à l'aide de moyens (16.1, 16.2) de solidarisation transversale par joints longitudinaux,
- sont reliés les uns aux autres, dans la région de leurs extrémités frontales, à l'aide de moyens (50) de solidarisation transversale aux extrémités,
- sont respectivement pourvus, dans la région marginale extérieure, d'une unité profilée marginale (18) creuse et ininterrompue, qui inclut une paroi profilée (25) supérieure, des parois profilées latérales (26, 28) extérieure et intérieure, et une paroi profilée (30) inférieure,
- et est respectivement dotée, dans la région marginale extérieure supérieure, d'une unité protubérante ininterrompue (32) orientée vers le haut,
- des griffes d'accrochage (52), ouvertes vers le bas, étant présentes dans chaque région extrême frontale dudit plancher d'échafaudage (10),
- **caractérisé par le fait que**
- la paroi profilée (30) inférieure comporte dans la région extérieure, de l'intérieur vers l'extérieur, une première zone décalée (36) déportée vers le bas, d'une première cote de décalage (VI), par rapport à la face inférieure de ladite paroi profilée (30) inférieure, et une seconde zone décalée (38) qui se rattache vers l'extérieur à ladite première zone décalée (36) et est déportée vers le bas, par rapport à ladite face inférieure de la paroi profilée (30) inférieure, d'une seconde cote de décalage (V2) supérieure à ladite première cote de décalage (VI), lesdites zones décalées (36, 38) étant réalisées de façon telle qu'en présence de planchers d'échafaudages (10) empilés les uns sur les autres, l'unité protubérante (32) d'un plancher d'échafaudage (10) inférieur soit située dans la région sous-jacente à la première zone décalée (36) de la paroi profilée (30) inférieure du plancher d'échafaudage (10) placé en superposition.

2. Plancher d'échafaudage, selon la revendication 1,
- **caractérisé par le fait que**
- la cote différentielle, entre les première et seconde zones décalées (36, 38), correspond pour l'essentiel à la longueur (L) de l'unité protubérante (32).

3. Plancher d'échafaudage, selon la revendication 1 ou 2,
- **caractérisé par le fait**
- **qu'**une rainure (34) est pratiquée intérieurement dans l'unité protubérante (32).

4. Plancher d'échafaudage, selon la revendication 3,
- **caractérisé par le fait que**
- l'unité protubérante (32) est réalisée avec configuration en V, en U ou en C.

5. Plancher d'échafaudage, selon l'une ou plusieurs des revendications précédentes,
- **caractérisé par le fait que**
- la première cote de décalage se situe dans la plage comprise entre 2 et 5 mm, et la seconde cote de décalage se situe dans la plage comprise entre 5 et 9 mm.

6. Plancher d'échafaudage, selon l'une ou plusieurs des revendications précédentes,
- **caractérisé par le fait que**
- la paroi profilée (30) inférieure est dotée d'une épaisseur constante dans la région des première et seconde zones décalées (36, 38).

7. Plancher d'échafaudage, selon l'une ou plusieurs des revendications précédentes,
- **caractérisé par le fait que**
- la paroi d'entretoisement (40), reliant les première et seconde zones décalées (36, 38), est intérieurement dotée d'une inclinaison parallèle à l'inclinaison du flanc extérieur (44) de l'unité protubérante (32).

8. Plancher d'échafaudage, selon l'une ou plusieurs des revendications précédentes,
- **caractérisé par le fait que**
- les griffes d'accrochage (52) occupent, dans la région de l'extrémité frontale, des emplacements tels qu'en présence de planchers d'échafaudages (10) empilés les uns sur les autres, l'arête inférieure (U) desdites griffes soit située à distance au-dessus de la face supérieure du plancher d'échafaudage sous-jacent.

9. Plancher d'échafaudage, selon la revendication 8,
- **caractérisé par le fait que**
- les moyens (50) de solidarisation transversale aux extrémités sont munis d'une aile (54) à la face supérieure et d'une aile (56) à la face inférieure, lesdites ailes venant coiffer les pièces profilées (12, 14.1, 14.2) dudit plancher, auxquelles elles sont rattachées par l'intermédiaire de moyens de liaison (72), et les griffes d'accrochage (52) occupant, dans la région de l'extrémité frontale, des emplacements tels qu'en présence de planchers d'échafaudages (10) empilés les uns sur les autres, l'arête inférieure (U) desdites griffes se trouve, à chaque fois, à distance au-dessus de la face supérieure de ladite aile (54) desdits moyens (50) de solidarisation transversale aux extrémités ou, respectivement, des moyens de liaison (72) du plancher d'échafaudage (10) sous-jacent.

10. Plancher d'échafaudage, selon l'une ou plusieurs des revendications précédentes,
- **caractérisé par le fait que**
- les moyens (50) de solidarisation transversale aux extrémités, et/ou les griffes d'accrochage, consistent en de l'acier.
